# EUROPÄISCHE PATENTSCHRIFT

(11) **EP 0 469 179 B1**
(45) Veröffentlichungstag und Bekanntmachung des Hinweises auf die Patenterteilung: **23.11.1994**
(21) Anmeldenummer: 90114986.4
(22) Anmeldetag: 03.08.1990
(51) Int. Cl.: F21S 1/14, F21S 3/14, F21S 7/00

(54) **Modulares Leuchtensystem**
Modular lighting system
Système d'éclairage modulaire

(43) Veröffentlichungstag der Anmeldung: 05.02.1992
(73) Patentinhaber: SIEMENS AKTIENGESELLSCHAFT, 80333 München (DE)
(72) Erfinder: Theill, Christian, I-50145 Firenze (IT)

(56) Entgegenhaltungen:
- DE-A- 3 014 241
- DE-U- 8 703 115
- FR-A- 2 341 817

## Beschreibung

Die Erfindung bezieht sich auf ein modulares Leuchtensystem gemäß dem Oberbegriff des Patentanspruches 1.

Modulare Leuchtensysteme sind beispielsweise aus DE-A1-27 37 766 bekannt. Hierbei wird von Seitenreflektoren darstellenden Profilstücken Gebrauch gemacht, die durch stirnseitige Kupplungsstücke miteinander verbunden und zur Gestaltung von Lichtbändern hintereinander angeordnet werden. An den wandartigen Kupplungsstücken können dann Fassungen für die Aufnahme von Leuchstoffröhren befestigt werden. Weiterhin können an der Unterseite der Profilstücke Gitterraster zur Teilabdeckung der Lichtausstrittsöffnung angebracht werden. Zur Verwirklichung von Lichtbändern im Ring werden solche Langfeldleuchten über geeignete Eckverbinder aneinander gekuppelt.

Mit Leuchtensystemen der geschilderten Art können zwar Lichtbandanordnungen beliebiger Länge gestaltet werden. Sie ermöglichen jedoch keine wirtschaftliche Beleuchtung unter Anwendung optimaler Lichttechnik, die außer dem Einsatz üblicher Langfeldleuchten mit Leuchtstofflampen zumindest die Einsatzmöglichkeit von Spotleuchten mit Halogenlampen und Kompaktleuchtstofflampen in frei wählbarer Anordnung innerhalb eines Lichtbandverbundes erfordert.

Weiterhin ist in FR-A-2 341 817 ein Verfahren und eine Einrichtung zum Erstellen von Leuchten beschrieben. Dabei handelt es sich im wesentlichen um linienförmig ausgebildete Lichtbänder, die aus mehrlampigen Leuchten durch koaxiales Aneinanderreihen gebildet werden. Die Einzelleuchten weisen seitliche Tragschienen auf, die im Abstand zueinander spiegelsymmetrisch angeordnet und untereinander durch Tragplatten verbunden sind, die ihrerseits an einer Decke befestigbar sind. Die Einzelleuchten können stirnseitig aneinanderstoßend zusammengesetzt werden. Als Kupplungsstücke dienen Flachbänder, die in außenliegende, parallel zur Leuchtenlängsachse verlaufende Führungsnuten der Tragschienen seitlich eingeschoben sind. Diese Kupplungsstücke weisen Gewindebohrungen auf, so daß die gegenseitige Lage benachbarter Einzelleuchten mit Hilfe von Madenschrauben fixierbar ist.

Diese bekannte Lösung ist darauf gerichtet, eine begrenzte Zahl von Standardelementen zu Lichtbändern beliebiger Länge zusammenzusetzen. Dabei ist nicht vorgesehen, bei einem modularen Leuchtensystem völlig unterschiedliche Leuchtenausführungen wie Langfeldleuchten, aber auch Spotleuchten und sogar sonstige elektrische Bauteile als Module einzusetzen, um so ganz individuelle Lösungen für bestimmte Beleuchtungsaufgaben zu ermöglichen.

Der Erfindung liegt die Aufgabe zugrunde, ausgehend von einem modularen Leuchtensystem der einleitend genannten Art eine weitere Lösung anzugeben, die im Sinne einer wirtschaftlichen Beleuchtung von Innenräumen mit optimaler Lichttechnik den unterschiedlichsten Anforderungen an die Beleuchtung durch eine hohe lichttechnische Varianz genügt.

Bei einem modularen Leuchtensystem der eingangs genannten Art wird diese Aufgabe gemäß der Erfindung durch die im Kennzeichen des Patentanspruches 1 angegebenen Merkmale gelöst.

Der Erfindung liegt die Erkenntnis zugrunde, daß es ausgehend von einem Gerippe aus zwei ein Hohlprofil aufweisenden Tragschienen möglich ist, dieses vor Ort durch Aufnahme von Modulbausteinen zu einem durchgehenden Schienenstrangkörper harmonischer Raumform zu gestalten, in den Leuchten bzw. Strahler unterschiedlichster Lichttechnik in beliebiger Reihenfolge und in beliebig wählbaren Abständen integrierbar sind. Darüber hinaus eignet sich ein solcher Schienenstrangkörper auch zur Aufnahme von weiteren elektrischen oder mechanischen Baugruppen bzw. Bauteilen wie z.B. Lautsprecher, Transformatoren, Feuermelder und dgl. mehr.

Vorteilhafte Ausgestaltungen des Gegenstandes nach dem Patentanspruch 1 sind in den weiteren Patentansprüchen 2 bis 12 angegeben.

Ausführungsbeispiele der Erfindung werden insfolgenden an hand der zeichnung näher er läutert, dabei zeigt:
- Fig. 1: ein erstes Ausführungsbeispiel eines Schienenstrangkörpers mit stets gleichbleibendem Tragschienenabstand,
- Fig. 2: ein weiteres Ausführungsbeispiel eines Schienenstrangkörpers mit unterschiedliche Tragschienenabstände aufweisenden Schienenabschnitten,
- Fig. 3: eine weitere Ausführungsform eines Schienenstrangkörpers, dessen aufeinander folgenden Schienenabschnitte hinsichtlich ihrer Strangebene einen Winkel miteinander einschließen, der von 180° verschieden ist,
- Fig. 4: einen Endabschnitt eines Schienenstrangkörpers mit einem schwenkbaren Strahler,
- Fig. 5: einen Verbindungsknoten mit zwei hierüber verbundenen Schienenstrangkörpern,
- Fig. 6: eine Variante des Verbindungsknotens mit zwei hierüber verbundenen Schienenstrangkörpern, bei der der Verbindungsknoten am freien Ende eines Standrohres gehaltert ist,
- Fig. 7: einen im Zuge eines Schienenstrangkörpers vorgesehenen Kabelkanalanschluß,
- Fig. 8: einen im Zuge eines Leerabschnitts eines Schienenstrangkörpers vorgesehenen Verbindungsbügel,
- Fig. 9: einen Schnitt durch einen Schienenstrangkörper im Bereich einer einen Modulbaustein darstellenden Langfeldleuchte,
- Fig.10: einen Schnitt durch einen Schienenstrangkörper im Bereich eines einen Modulbaustein darstellenden Punktstrahlers,
- Fig.11: die Aufsicht auf eine weitere Ausführungsform eines Schienenstrangkörpers, der endseitig in Verbindungsknoten gelagert ist, und
- Fig.12: ein Beispiel für eine mittels Schienenstrangkörper und Verbindungsknoten verwirklichte Netzgestalt eines Leuchtensystems.

Der in Fig. 1 perspektivisch dargestellte Schienenstrangkörper 1 weist, sozusagen als Grundgerippe, zwei gleiche Tragschienen 2 auf, die zueinander parallel und komplementär in einem vorgegebenen Abstand angeordnet sind. Die ein Hohlprofil aufweisenden Tragschienen 2 sind mittels Befestigungsmitteln 3, die beim Ausführungsbeispiel 1 wie auch in den weiteren Ausführungsbeispielen z.B. Seile 3.1 sind, hängend an einer in Fig. 1 nicht dargestellten Decke befestigt.

Der aus den beiden Tragschienen 2 bestehende Schienenstrang wird vor Ort mittels Modulbausteinen zum durchgehenden Schienenstrangkörper 1 ergänzt. Die Modulbausteine haben dabei jeweils eine Länge, die einer oder einem Vielfachen einer Modullängeneinheit E entspricht. Von links nach rechts gesehen beginnt der Schienenstrangkörper 1 mit einem geschlossenen Leerabschnitt GLA, der zwei Modullängeneinheiten E lang ist. Ihm folgt ein ebenfalls zwei Modullängeneinheiten E in Anspruch nehmender Modulbaustein in Gestalt eines Strahlers SR1, der eine nach unten gerichtete Punktlilchtquelle darstellt. Daran schließt sich ein vier Modullängeneinheiten E aufweisender offener Leerabschnitt OLA an. Die folgenden sieben Modullängeneinheiten E nimmt eine einlampige Langfeldleuchte LL1 in Anspruch. Die nächsten drei Abschnitte sind ein geschlossener Leerabschnitt GLA, ein Lautsprecher LSR und nochmals ein geschlossener Leerabschnitt GLA.

In Fig. 1 sind die verschiedenen von Modulbausteinen besetzten Abschnitte des Schienenstrangkörpers 1 durch Symbole verdeutlicht, die jeweils einen Schemaquerschnitt durch den Schienenstrangkörper 1 darstellen.

Die geschlossene Leerabschnitte GLA darstellenden Modulbausteine bestehen zweckmäßig aus zwei Abdeckungen, von denen die eine Abdeckung den Zwischenraum zwischen den beiden Tragschienen 2 von unten und die andere Abdeckung diesen Zwischenraum von oben abdeckt. Die Abdeckungen sind dabei in geeigneter Weise an den Tragschienen 2 befestigt. Gegebenenfalls kann die obere Abdeckung eine Tragplatte sein, die zugleich die Funktion eines Verbindungselementes für die beiden Tragschienen 2 erfüllt.

Der den Strahler SR1 darstellende Modulbaustein kann vor Ort zwischen den Tragschienen 2 durch Einzelelemente zusammengefügt und mit den Tragschienen 2 verbunden sein oder aber eine Einheit darstellen, die von unten zwischen die Tragschienen 2 eingesetzt und an den Tragschienen verankert wird. In diesem Falle wird die obere Abdeckung des Zwischenraumes zwischen den Tragschienen 2 zweckmäßig als Trägerplatte für diese Moduleinheit gestaltet. Die Trägerplatte erfüllt dann gleichzeitig die Funktion eines tragenden Verbindungselementes für die beiden Tragschienen 2.

Der offene Leerabschnitt OLA wird praktisch nur von den beiden Tragschienen 2 gebildet, die, sofern sie auf einander gegenüberliegenden Seiten offen sind, mit diese Öffnungen verschließenden Abdeckungen versehen sind.

Die ebenfalls einen Modulbaustein darstellende einlampige Langfeldleuchte LL1 kann entsprechend dem Strahler SR1 aus Einzelelementen verwirklicht sein, die zwischen die Tragschienen 2 eingebaut und an den Tragschienen befestigt werden oder aber eine von unten zwischen die Tragschienen 2 einsetzbare Moduleinheit sein. Auch hier wird dann zweckmäßig die obere Abdeckung des Zwischenraums zwischen den Tragschienen als Trägerplatte für die Einzelelemente der Leuchte ausgebildet, die zugleich ein tragendes Verbindungselement für die Tragschienen 2 darstellt.

Hinsichtlich des ebenfalls einen Modulbaustein darstellenden Lautsprechers LSR gilt das gleiche, was bereits zu zum Strahler SR1 und zur Langfeldleuchte LL1 gesagt wurde.

Der Abstand zwischen den beiden Tragschienen 2 bleibt in der Ausführungsform des Schienenstrangkörpers 1 nach Fig. 1 über die gesamte Länge der Tragschienen gleich und ist so festgelegt, daß die Tragschienen 2 einlampige Leuchten bzw. Strahler aufnehmen können.

Der Schienenstrangkörper 1 nach Fig. 2 enthält hintereinander eine einlampige Langfeldleuchte LL1, eine zweilampige Langfeldleuchte LL2 und eine sich hieran wiederum anschließende einlampige Langfeldleuchte LL1. Die zweilampige Langfeldleuchte LL2 erfordert wegen zwei nebeneinander angeordneten Leuchtstofflampen einen größeren Schienenabstand als die einlampigen Langfeldleuchten. Dem wird beim Schienenstrangkörper 1 dadurch Rechnung getragen, daß im Übergangsbereich zwischen dem die zweilampige Langfeldleuchte LL2 aufweisenden Schienenabschnitt und den die einlampige Langfeldleuchte LL1 aufweisenden Schienenabschnitten erste Schienenstrangelemente SS1 vorgesehen sind, die hierbei eine Modullängeneinheit E lang sind und vorzugsweise trapezförmige Gestalt aufweisen. Die ersten Schienenstrangelemente SS1 gewährleisten in außerordentlich vorteilhafter Weise einen einheitlichen durchgehenden Schienenstrangkörper 1 auch dann, wenn aus lichttechnischen Erfordernissen im Zuge des Schienenstrangkörpers 1 sowohl ein-als auch zweilampige Leuchten zu integrieren sind.

Der Schienenstrangkörper 1 läßt sich nicht nur in vielfältiger Weise an lichttechnische Erfordernisse anpassen, sondern auch an räumliche Gegebenenheiten, die außer einer Längenanpassung auch eine Anpassung an unterschiedliche Höhenniveaus verlangt. Eine Ausführungsform eines Schienenstrangkörpers 1, der sich über einen Höhennieveausprung hinweg erstreckt, zeigt Fig. 3. Der Teil des Schienenstrangkörpers 1, der auf das niedrigere Höhenniveau abgehängt ist und als Modulbausteine einen geschlossenen Leerabschnitt GLA und einen Strahler SR1 aufweist und der auf ein höheres Niveau abgehängte Teil des Schienenstrangkörpers, der hierbei als Modulbausteine eine einlampige Langfeldleuchte LL1, zwei geschlossene Leerabschnitte GLA und einen Lautsprecher LSR aufweist, sind an den einander nahen Enden über scharnierbewehrte zweite Schienenstrangelemente SS2 mit einem Zwischenschienenabschnitt in Form eines offenen Leerabschnitts OLA miteinander zu einem durchgehenden Schienenstrangkörper 1 verbunden. Die Drehachsen D der Schienenstrangelemente SS2 in der Strangebene sind dabei senkrecht zur Erstreckung des Schienenstrangkörpers 1 ausgerichtet.

Fig. 4 zeigt ebenfalls das eine Ende eines Schienenstrangkörpers 1 mit einem Modulbaustein in Form eines Stromschienenadapters mit einem daran befestigten frei schwenkbaren Strahler SR3.

Schienenstrangkörper 1 nach den Figuren 1 bis 4 können über einen Verbindungsknoten VBK hinweg miteinander verbunden werden. Dies ist dann erforderlich, wenn zwei Schienenstrangkörper 1, wie das in den Fig. 5 und 6 dargestellt ist, in ihrer Erstreckung einen Winkel miteinander einschließen, der von 180° verschieden ist. Der eine Schienenstrangkörper 1 weist hierbei an dem den Verbindungsknoten VBK nahen Ende einen offenen Leerabschnitt OLA auf. Der andere Schienenstrangkörper 1 hat in Fig. 5 an seinem dem Verbindungsknoten VBK nahen Ende einen Modulbaustein in Form eines Strahlers SR2, dessen Punktlichtquelle das Licht nach oben abstrahlt. In Fig. 6 hat der andere Schienenstrangkörper 1 an seinem dem Verbindungsknoten VBG nahen Ende einen geschlossenen Leerabschnitt GLA. Die Enden der beiden Schienenstrangkörper 1 sind im Verbindungsknoten VBK zusammengeführt und stützgelagert. Hierzu ist an ihrem, dem Verbindungsknoten VBK nahen Ende jeweils ein drittes Schienenstrangelement SS3 befestigt, das vorzugsweise dreieck- oder gabelförmig gestaltet ist und dessen spitzes freies Ende zu einem Auflager gestaltet ist. Auf diese Weise können mehrere Schienenstrangkörper 1 in einem Verbindungsknoten VBK stützgelagert sein.

Der Verbindungsknoten VBK kann unmittelbar an einer Raumdecke oder aber hiervon abhängend an einem Seil oder einem Pendel befestigt sein. Eine weitere Möglichkeit ist in Fig. 6 dargestellt. Für den Verbindungsknoten VBK ist hier eine Ständerhalterung 4 in Form eines Standrohres 4.1 vorgesehen, auf dessen oberes Ende der Verbindungsknoten VBK aufgesetzt ist. Das Standrohr 4.1 selbst kann in vorteilhafter Weise auch zum Anbringen eines Bedienungselementes 4.2 benutzt werden, zumal das Rohrinnere der Zu- und Abführung von Leitungen dienen kann.

Leitungen bzw. Kabel können vorzugsweise innerhalb der als geschlossenes oder offenes Hohlprofil gestalteten Tragschienen 2 untergebracht werden. Zweckmäßig sind deshalb auch die im Zusammenhang mit den Figuren 2, 3, 5 und 7 erwähnten und beschriebenen Schienenstrangelemente SS1, SS2 und SS3 als Hohlkörper ausgeführt, so daß sie ebenfalls für Leitungs- bzw. Kabelführungen verwendet werden können. Auch der Verbindungsknoten VBK ist so zu gestalten, daß Leitungen bzw. Kabel über den Verbindungsknoten VBK durchgeschleift bzw. in das Standrohr 4.1 der Ständerhalterung 4 eingeschleift werden können.

Für die Zu- und Abführung von Leitungen bzw. Kabeln im Zuge eines Schienenstrangkörpers 1 kann, wie Fig. 7 zeigt, ein den Schienenstrang aus den beiden Tragschienen 2 überbrückendes geschlossenes Kabelkanalanschlußstück 5.0 vorgesehen sein, das mit seinen Stegfüßen 5.3 jeweils in eine Profilnut 2.4 an der Oberseite der Tragschienen 2 gehaltert ist. Das Hohlprofil der Tragschienen 2 nach Fig. 7 weist zwei Kammern 2.3 auf, die für die getrennte Kabelführung von Stromleitungen einerseits für die Versorgung der Leuchten und andererseits für die Steuerung und Informationsübertragung verwendet werden können. Das Kabelkanalanschlußstück 5.0 weist drei Kabelschächte 5.1 auf, die ebenfalls eine getrennte Führung von Kabeln ermöglicht. Im Überschneidungsbereich des Kabelkanalanschlußstücks 5.0 mit den Tragschienen 2 sind für die Führung von Leitungen bzw. Kabeln aus den Kammern 2.3 der Tragschienen 2 in die Kabelschächte 5.1 in der Tragschienenwandung und in der Wandung des Kabelkanalanschlußstücks einander zugeordnete Öffnungen 5.2 vorgesehen.

Als tragende Verbindungselemente für die beiden Tragschienen 2 können, wie bereits ausgeführt worden ist, als Trägerplatten ausgeführte obere Abdeckungen von Modulbausteinen verwendet werden. Dies ist jedoch dann nicht möglich, wenn der Schienenstrangkörper 1 über größere Längen als offener Leerabschnitt OLA gestaltet ist. Hier bietet sich, wie Fig. 8 zeigt, die Möglichkeit, als tragendes Verbindungselement einen Verbindungsbügel 15 vorzusehen, der mit seinen endseitigen Profilfüßen 16 in der Profilnut 2.4 der Tragschiene 2 gehaltert ist.

Wie Fig. 8 ferner erkennen läßt, weisen hier die Tragschienen 2 ein offenes Hohlprofil mit der Kammer 3.21 auf, das an der Oberseite endseitig in den Profilsteg 2.5 und an der Unterseite endseitig in den Profilsteg 2.6 ausmündet. Ein solches offenes Hohlprofil hat den Vorteil, daß der durch die Kammer 3.21 gegebene Hohlraum im Abschnitt einer integrierten Leuchte zusätzlich für die Aufnahme von Bauteilen, beispielsweise Vorschaltgeräten mit verwendet werden kann. Hier ist es jedoch erforderlich, die Öffnung der Tragschiene 2, wie das Fig. 8 zeigt, über die Länge eines offenes Leerabschnitts OLA mit rinnenförmigen Abdeckungen 2.1 zu verschließen, die gegebenenfalls mit einer am oberen Rand vorgesehenen inneren Verdickung an den Profilstegen 2.5 und 2.6 lösbar gehaltert sind.

Fig. 9 zeigt ein mögliches Ausführungsbeispiel für eine in den Schienenstrangkörper 1 integrierte einlampige Langfeldleuchte LL1, die hierbei als Moduleinheit gestaltet ist. Die Tragschienen 2 weisen im Profil eine geschlossene Kammer 2.3 sowie eine zum Tragschienenzwischenraum hin offene Kammer 2.31 auf. Die Ränder der Tragschienen 2 im Bereich der offener Kammer 2.31 sind wiederum in ähnlicher Weise wie die Tragschienen 2 nach Fig. 8 mit Profilstegen versehen. Die als Moduleinheit gestaltete einlampige Langfeldleuchte LL1 hat als obere Abdeckung für den Schienenstrangkörper 1 eine ein Wannenprofil aufweisende Trägerplatte 6, an der in den Seitenwänden auf der Innenseite in Führungsnuten 6.1 sowohl der Fassungshalter 7 mit den Fassungen für die Leuchtstofflampe 9 als auch der Reflektor 8 in seinem Mittenbereich gehaltert ist. Weiterhin liegt der Reflektor 8 mit seinem unternen Rand federnd an den Profilstegen 2.6 an. Das die einlampige Langfeldleuchte LL1 an der Unterseite abdeckende Lamellenraster 10, beispielsweise ein Spiegelraster, ist ebenfalls in geeigneter Weise unmittelbar am Reflektor 8 oder aber an den Profilschienen 2.6 gehaltert.

Die so gestaltete Moduleinheit wird bei der Montage von unten zwischen die Tragschienen 2 eingesetzt. Keilförmige Anschläge 6.2 an den Seitenteilen der Trägerplatte 6 sorgen für einen paßgenauen Sitz der Trägerplatte 6 und damit der Moduleinheit zwischen den Tragschienen 2. Die Fixierung der Trägerplatte 6 in ihrer Sollhöhe zwischen den Tragschienen 2 kann dann mit geeigneten Befestigungsmitteln, beispielsweise Schrauben, erfolgen, die in Fig. 9 lediglich durch eine unterbrochene Linie angedeutet sind.

Wie Fig. 9 noch weiter erkennen läßt, erfolgt die Aufhängung des Schienenstrangkörpers 1 an Seilen 3.1, die an ihrem unteren Ende mit Seilankern 3.2 versehen sind. Mit diesen Seilankern 3.2 sind die Seile 3.1 in der Profilnut 2.4 der Tragschienen 2 gehaltert.

Eine der Fig. 9 entsprechende Schnittzeichnung des Schienenstrangkörpers 1 im Bereich eines Strahlers SR1 für eine nach unten strahlende Spotleuchte zeigt Fig. 10. Auch hier ist der Strahler SR1 als Moduleinheit mit einer Trägerplatte 6 gestaltet. Die Strahlereinheit 12 ist wiederum in einer Führungsnut 6.1 auf der Innenseite der Seitenteile der Trägerplatte 6 gehaltert. Die Ringabdeckung 13 ist über Federbügel 14 auf beiden Seiten am Profilsteg 2.6 lösbar befestigt.

Ähnlich wie das die Schnittzeichnungen nach den Fig. 9 und 10 zeigen, können zweilampige Langfeldleuchten LL2, Strahler SR2 mit nach oben abstrahlenden Lichtquellen sowie als Modulbausteine gestaltete elektrische oder elektromechanische Baugruppen wie Transformatoren, Lautsprecher, Feuermelder und ähnliches in den Schienenstrangkörper 1 integriert werden.

Fig. 11 zeigt in Aufsicht nochmals einen Schienenstrangkörper 1, der endseitig in Verbindungsknoten VBK stützgelagert ist. Der Schienenstrangkörper 1 besteht auch hier aus zwei Längenabschnitten mit unterschiedlichem Schienenabstand. Der untere Teil des Schienenstrangkörpers 1 ist hinsichtlich seines Schienenabstandes für eine einlampige Langfeldleuchte LL1 ausgelegt. Der obere Teil des Schienenstrangkörpers 1 hat für die Aufnahme einer zweilampigen Langfeldleuchte LL2 einen gegenüber dem unteren Teil entsprechend vergrößerten Schienenabstand. Bei diesem Ausführungsbeispiel weist der untere Teil des Schienenstrangkörpers 1 von unten nach oben einen offenen Leerabschnitt OLA , einen Transformator TRA, einen geschlossenen Leerabschnitt GLA, einen Strahler SR2 für eine nach oben abstrahlende Punktlichtquelle, wiederum einen geschlossenen Leerabschnitt GLA und schließlich eine einlampige Langfeldleuchte LL1 auf. Der offene Leerabschnitt OLA ist auf seiten des Transformators TRA mit einem Kabelkanalanschlußstück 5.0 versehen, das in einen Kabelkanal 5 ausmündet. Der Übergang des unteren Teils des Schienenstrangkörpers 1 in den oberen Teil ist entsprechend Fig. 2 mit einem ersten Schienenstrangelement SS1 verwirklicht. Die Verbindung des Schienenstrangkörpers 1 am oberen Ende auf seiten der zweilampigen Langfeldleuchte LL2 mit dem Verbindungsknoten VBK erfolgt in zwei Schritten. Zunächst wird der Schienenabstand durch ein trapezförmiges erstes Schienenstrangelement SS1 auf den Schienenabstand entsprechend einer einlampigen Langfeldleuchte LL1 reduziert und dann in einem zweiten Schritt mittels eines dreieckförmigen dritten Schienenstrangelementes SS3 die Zusammenführung der beiden Trag schienen zu einem gemeinsamen Auflager im Verbindungsknoten VBK herbeigeführt. Am Verbindungsknoten VBK ist ferner ein Kabelkanal 5 angeschlossen, der an seinem dem Verbindungsknoten VBK nahen Ende ebenfalls keilförmig verjüngt ist.

Schienenstrangkörper 1, die endseitig in Verbindungsknoten VBK übergehen, können in beliebiger Konfiguration, wie das Ausführungsbeispiel nach Fig. 12 zeigt, zu netzartigen Gebilden zusammengefügt werden. Dieses Ausführungsbeispiel, das keiner näheren Erläuterung mehr bedarf, besteht aus drei in sich geschlossenen Ringen I, II und III, sowie drei offenen Schleifen IV, V und VI. Das Ausführungsbeispiel nach Fig. 12 zeigt, daß den Gestaltungsmöglichkeiten einerseits für die Schienenstrangkörper 1 und andererseits deren netzförmige Verflechtung über Verbindungsknoten VBK praktisch keine Grenzen gesetzt sind.

## Patentansprüche

1. Modulares Leuchtensystem für Innenräume mit zwei in einem jeweils vorgegebenen Abstand zueinander parallel und spiegelbildlich angeordneten, ein Hohlprofil aufweisenden Tragschienen (2), die vor Ort durch Aufnahme von Modulbausteinen (z. B. LL1, LL2) zu einem durchgehenden Schienenstrangkörper (1) mit hierin integrierten Leuchten und elektrischen Baugruppen bzw. Bauteilen gestaltet sind, bei dem die beiden Tragschienen (2) des Schienenstrangkörpers (1) an ihrer Oberseite in Abständen mit tragenden Verbindungselementen (6, 15) zusammengehalten sind und bei dem der Schienenstrangkörper (1) Befestigungsmittel (3) für seine räumliche Fixierung vor Ort aufweist, **dadurch gekennzeichnet**, daß die Modulbausteine bei unterschiedlicher Lange sowohl Langfeldleuchten (LL1, LL2) unterschiedlicher Ausgestaltung, Strahler (SR1, SR2, SR3) sowie für sich funktionsfähige Gerätebaugruppen (TRA, SSA, LSR), die jeweils in den Zwischenraum zwischen die beiden Tragschienen (2) einschiebbar ausgebildet sind, als auch Leerabschnitte (OLA, GLA), die wahlweise in den Schienenstrangkörper eingefügt sind, umfassen und daß diese Modulbausteine mit einer gegebenenfalls zugleich als oberseitige Abdeckung des Schienenstrangkörpers (2) dienenden sowie als versteifendes Verbindungselement für die Tragschienen (2) gestalteten Trägerplatte (6) an den Tragschienen (2) befestigbar sind.

2. Modulares Leuchtensystem nach Anspruch 1,
**dadurch gekennzeichnet,**
daß die Tragschienen (2) Längenabschnitte mit verschiedenem daß die Tragschienen (2) Längenabschnitte mit verschiedenem Schienenabstand aufweisen, die zur gegenseitigen Anpassung über erste Schienenstrangelemente (SS1) miteinander verbunden sind.

3. Modulares Leuchtensystem nach Anspruch 1 oder 2,
**dadurch gekennzeichnet,**
daß die Tragschienen (2) Längenabschnitte aufweisen, deren Strangebenen miteinander einen von 180° verschiedenen Winkel einschließen und
daß solche Längenabschnitte durch scharnierbewehrte, zweite Schienenstrangelemente (SS2) mit in der Strangebene angeordneter Drehachse (D) miteinander verbunden sind.

4. Modulares Leuchtensystem nach einem der vorhergehenden Ansprüche,
**dadurch gekennzeichnet**,
daß zwei und mehr Schienensstrangkörper (1) wenigstens an einem Ende in einem ihnen gemeinsamen Verbindungsknoten (VBK) zusammengeführt und stützgelagert sind und
daß hierzu an einem solchen Ende eines Schienenstrangkörpers (1) ein drittes Schienenstrangelement (SS3) befestigt ist, dessen spitzes freies Ende zu einem Auflager gestaltet ist.

5. Modulares Leuchtensystem nach einem der vorhergehenden Ansprüche,
**dadurch gekennzeichnet**,
daß die Schienenstrangelemente (SS1, SS2, SS3) schienenstrangkörperbezogene Modulbausteine sind.

6. Modulares Leuchtensystem nach einem der vorhergehenden Ansprüche,
**dadurch gekennzeichnet**,
daß die Trägerplatte (6) an der Oberseite der Modulbausteine an ihrer Innenseite als Aufnahme für die jeweiligen Bauteile ausgebildet ist.

7. Modulares Leuchtensystem nach einem der vorhergehenden Ansprüche,
**dadurch gekennzeichnet**,
daß außer den Tragschienen (2) auch die Schienenstrangelemente (SS1, SS2, SS3) sowie die Verbindungsknoten (VBK) offene bzw. geschlossene Hohlprofile für die Unterbringung der notwendigen Verdrahtung einschließlich der Führung von zusätzlichen Kabeln sind und
daß das Hohlprofil der Tragschienen (2) zusätzlich für die Aufnahme und Unterbringung von elektrischen Bauelementen, insbesondere Vorschaltgeräten (VG), gestaltet ist.

8. Modulares Leuchtensystem nach einem der vorhergehenden Ansprüche,
**dadurch gekennzeichnet**,
daß zur Zuführung bzw. Abführung von Leitungen (LG) ein senkrecht zu den Tragschienen (2) ausgerichtetes, den Tragschienenabstand überbrückendes geschlossenes Kabelkanalanschlußstück (5.0) vorgesehen ist, das unmittelbar an beiden Tragschienen (2) befestigt ist und
daß die Tragschienen (2) und das Kabelkanalanschlußstück (5.0) im Überschneidungsbereich mit Öffnungen (5.2) für die Leitungsdurchführung versehen sind.

9. Modulares Leuchtensystem nach einem der vorhergehenden Ansprüche,
**dadurch gekennzeichnet,**
daß der Schienentrangkörper (1) offene oder geschlossene Leerabschnitte (OLA, GLA) aufweist und
daß wenigstens im Bereich offener Leerabschnitte (OLA) tragende Verbindungselemente in Form von an den Tragschienen (2.1) befestigten Verbindungsbügeln (15) vorgesehen sind.

10. Modulares Leuchtensystem nach einem der vorhergehenden Ansprüche,
**dadurch gekennzeichnet**,
daß die ein Hohlprofil mit wenigstens einer offenen Kammer (2.31) aufweisenden Tragschienen (2) so angeordnet sind, daß sie sich mit ihrer Kammeröffnung (2.32) gegenüberliegen.

11. Modulares Leuchtensystem nach Anspruch 10,
**dadurch gekennzeichnet**,
daß die Kammeröffnungen (2.32) der Tragschienen (2) im Bereich eines offenen Leerabschnitts (OLA) des Schienenstrangkörpers (1) mit einer Abdeckung (2.1) verschlossen sind.

12. Modulares Leuchtensystem nach einem der vorhergehenden Ansprüche,
**dadurch gekennzeichnet**,
daß die räumliche Anordnung eines Verbindungsknotens (VBK) mittels Aufhängung oder Ständerhalterung (4) vorgenommen ist, und
daß bei Ständerhalterung (4) der Verbindungsknoten (VBK) am oberen freien Ende eines Standrohres (4.1) angeordnet ist, das gegebenenfalls gleichzeitig zur Leitungsführung sowie zur Halterung von Bedienungselementen (4.2) genutzt ist.

## Claims

1. Modular system of luminaires for interior spaces having two carrier rails (2) having a hollow profile and arranged in each case at a prescribed separation from each other in parallel and forming a mirror image, said rails (2) being configured on-site, by the reception of modules (for example LL1, LL2), to be a continuous track body (1), having luminaires integrated herein and electrical subassemblies or assemblies, in which system the two carrier rails (2) of the track body (1) are held together at a distance on their upper side by carrying connecting elements (6, 15), and in which the track body (1) has fastening means (3) for its spatial fixing on-site, characterized in that the modules comprise, in various lengths, not only elongated-field luminaires (LL1, LL2) of different configuration, emitters (SR1, SR2, SR3) and device subassemblies (TRA, SSA, LSR) functional per se, which are designed to be able to be pushed into the interspace between the two carrier rails (2), but also empty sections (OLA, GLA) which are introduced optionally into the track body, and in that these modules can be fastened on the carrier rails (2) by means of a carrier plate (6) possibly simultaneously serving as upper covering of the track body (2) as well as being configured as a stiffening connecting element for the carrier rails (2).

2. Modular system of luminaires according to Claim 1, characterized in that the carrier rails (2) have length sections of various rail separations which for the purpose of matching to one another are connected to one another by means of first track elements (SS1).

3. Modular system of luminaires according to Claim 1 or 2, characterized in that the carrier rails (2) have length sections whose track planes enclose an angle with one another which differs from 180°, and in that such length sections are connected to each other by means of second track elements (SS2) which have reinforcing hinges and an axis of rotation (D) arranged in the track plane.

4. Modular system of luminaires according to one of the preceding claims, characterized in that two and more track bodies (1) are brought together and mounted supportively at at least one end in a coupler (VBK) common to them and in that, for this purpose, a third track element (SS3) is fastened on such an end of a track body (1), the pointed free end of which element is configured as a support.

5. Modular system of luminaires according to one of the preceding claims, characterized in that the track elements (SS1, SS2, SS3) are modules corresponding to track bodies.

6. Modular system of luminaires according to one of the preceding claims, characterized in that the carrier plate (6) on the upper side of the modules is designed on its inner side as a receptacle for the respective assemblies.

7. Modular system of luminaires according to one of the preceding claims, characterized in that, apart from the carrier rails (2), the track elements (SS1, SS2, SS3) and the couplers (VBK) are also open or closed hollow profiles for the accommodation of the necessary cabling, including the guidance of additional cables, and in that the hollow profile of the carrier rails (2) is additionally configured for the reception and accommodation of electrical components, especially control gear (VG).

8. Modular system of luminaires according to one of the preceding claims, characterized in that, for guiding leads (LG) in and out, a closed cable-channel connecting piece (5.0) is provided, aligned perpendicular to the carrier rails (2), bridging the carrier-rail separation and fastened directly to the two carrier rails (2), and in that the carrier rails (2) and the cable-channel connecting piece (5.0) are provided in the overlap region with openings (5.2) for the passage of leads.

9. Modular system of luminaires according to one of the preceding claims, characterized in that the track body (1) has open or closed empty sections (OLA, GLA), and that carrying in connecting elements in the form of connecting brackets (15) fastened on the carrier rails (2.1) are provided at least in the region of open empty sections (OLA).

10. Modular system of luminaires according to one of the preceding claims, characterized in that the carrier rails (2) having a hollow profile with at least one open chamber (2.31) are so arranged that they have their chamber openings (2.32) opposite each other.

11. Modular system of luminaires according to Claim 10, characterized in that the chamber openings (2.32) of the carrier rails (2) are closed with a covering (2.1) in the region of an open empty section (OLA) of the track body (1).

12. Modular system of luminaires according to one of the preceding claims, characterized in that the spatial arrangement of a coupler (VBK) is undertaken by means of suspension or stand-mounting (4), and in that, in the case of stand-mounting (4), the coupler (VBK) is arranged on the upper free end of a stand-pipe (4.1) which is used, if necessary, simultaneously for the guidance of leads and for the mounting of operating elements (4.2).

## Revendications

1. Système d'éclairage modulaire pour pièces intérieures, comportant deux rails de support (2) qui sont parallèles et symétriques, à une distance prédéterminée entre eux et possèdent un profil creux et sont équipés sur place moyennant l'insertion de composants modulaires (par exemple LL1, LL2) pour former un corps continu formant file de rails (1), dans lequel sont intégrés des lampes et des modules ou composants électriques, et dans lequel les deux rails de support (2) du corps (1) formant file de rails sont réunis à leur partie supérieure, par intervalles, à des éléments de liaison porteurs (6,15) et dans lequel le corps (1) formant file de rails comporte des moyens de fixation (3) pour sa fixation spatiale sur place, caractérisé par le fait que les composants modulaires comprennent, pour des longueurs différentes, aussi bien des rampes lumineuses (LL1, LL2) de types différents, des émetteurs de rayonnement (SR1,SR2,SR3) ainsi que des modules d'appareils (TRA, SSA, LSR) aptes à fonctionner séparément et qui sont agencés de manière à pouvoir être insérés respectivement dans l'espace intercalaire présent entre les deux rails de support (2), ainsi que également des sections vides (OLA, GLA) qui sont insérées au choix dans le corps formant file de rails, et que ces composants modulaires peuvent être fixés, avec une plaque de support (6) servant éventuellement simultanément de capot supérieur du corps (2) formant file de rails et agencée sous la forme d'un élément de liaison renforçateur pour les rails de support (2), sur ces derniers.

2. Système d'éclairage modulaire suivant la revendication 1, caractérisé par le fait que les rails de support (2) possèdent des sections longitudinales dans lesquelles la distance entre les rails est différente et qui sont reliées entre elles, pour leur adaptation réciproque, par l'intermédiaire de premiers éléments (SS1) de file de rails.

3. Système d'éclairage modulaire suivant la revendication 1 ou 2, caractérisé par le fait que
les rails de support (2) possèdent des tronçons longitudinaux, dont les plans des files de rails font entre eux un angle différent de 180°, et
que de tels tronçons longitudinaux sont reliés entre eux par des seconds éléments formant files de rails (SS2), qui sont armées de charnières et possèdent un axe de rotation (D) situé dans le plan des files de rails.

4. Système d'éclairage modulaire suivant l'une des revendications précédentes, caractérisé par le fait que
deux et un plus grand nombre de corps formant files de rails (1) sont assemblés et soutenus au moins à une extrémité au niveau d'un noeud de jonction commun (VBK),
qu'à cet effet, sur une telle extrémité d'un corps (1) formant file de rails, est fixé un troisième élément formant file de rails (SS3), dont l'extrémité libre pointue est agencée de manière à former un appui.

5. Système d'éclairage modulaire suivant l'une des revendications précédentes, caractérisé par le fait que les éléments (SS1,SS2,SS3) formant files de rails sont des composants modulaires rapportés au corps formant file de rails.

6. Système d'éclairage modulaire suivant l'une des revendications précédentes, caractérisé par le fait qu'au niveau de la face supérieure des composants modulaires, la plaque de support (6) est agencée, au niveau de sa face intérieure, sous la forme d'un logement pour les éléments constitutifs respectifs.

7. Système d'éclairage modulaire suivant l'une des revendications précédentes, caractérisé par le fait
qu'en plus des rails de support (2), également les éléments (SS1,SS2,SS3) de la file de rails ainsi que les noeuds de jonction (VBK) sont des profilés creux ouverts ou fermés servant à loger le câblage nécessaire et à guider des câbles supplémentaires, et
que le profilé creux des rails de support (2) est agencé en supplément pour recevoir et loger des composants électriques, notamment des appareils formant ballasts (VG).

8. Système d'éclairage modulaire suivant l'une des revendications précédentes, caractérisé par le fait
que pour l'arrivée ou le départ de lignes (LG), il est prévu un élément de raccordement fermé (5.0) de conduit à câbles, qui est dirigé perpendiculairement au rail de support (2) et s'étend sur la distance entre les rails de support et qui est fixé directement aux deux rails de support (2), et
que les rails de support (2) et l'élément de raccordement (5.0) du canal à câbles sont équipés d'ouvertures (5.2) pour le passage de conducteurs, dans la zone de croisement.

9. Système d'éclairage modulaire suivant l'une des revendications précédentes, caractérisé par le fait
que le corps (1) formant file de rails possède des sections vides ouvertes ou fermées (OLA,GLA), et
qu'au moins dans la zone de sections vides ouvertes (OLA), des éléments de liaison porteurs sont prévus sous la forme d'étriers de liaison (15) fixés aux rails de support (2.1).

10. Système d'éclairage modulaire suivant l'une des revendications précédentes, caractérisé par le fait
que les rails de support (2) qui comportent un profilé creux possédant au moins une chambre ouverte (2.31), sont disposés de telle sorte qu'ils se font face par les ouvertures (2.32) de leurs chambres.

11. Système d'éclairage modulaire suivant la revendication 10, caractérisé par le fait que les ouvertures (2.32) des chambres des rails de support (2) sont fermées par un capot (2.1) dans la zone d'une section vide ouverte (OLA) du corps (1) formant file de rails.

12. Système d'éclairage modulaire suivant l'une des revendications précédentes, caractérisé par le fait
que la disposition spatiale d'un noeud de jonction (VBK) est réalisée au moyen d'un système de suspension ou d'un dispositif (4) de fixation à un montant, et
que dans le cas du dispositif (4) de fixation à un montant, le noeud de liaison (VBK) est disposé sur l'extrémité libre supérieure du tube vertical (4.1), qui est éventuellement utilisé simultanément pour le passage de lignes ainsi que pour la fixation d'éléments de commande (4.2).
